# EUROPÄISCHE PATENTSCHRIFT

(11) **EP 2 215 928 B1**
(45) Veröffentlichungstag und Bekanntmachung des Hinweises auf die Patenterteilung: **11.05.2016**
(21) Anmeldenummer: 09171496.4
(22) Anmeldetag: 28.09.2009
(51) Int. Cl.: A47B 88/04, A47B 88/10, A47B 88/14

(54) **Schiene einer Möbelauszugsführung**
Guide rail of a furniture pull-out guide
Rail d'un guidage d'extraction de meuble

(30) Priorität: 30.09.2008 DE 202008012997 U
(43) Veröffentlichungstag der Anmeldung: 11.08.2010
(73) Patentinhaber: Paul Hettich GmbH & Co. KG, 32278 Kirchlengern (DE)
(72) Erfinder: Meier, Eckhardt, 32257 Bünde (DE); Kruse, Detlev, 32139, Spenge (DE); Garcia Carnero, Marta, 01630, Saint Genis Pouilly (FR)
(74) Vertreter: Dantz, Jan Henning

(56) Entgegenhaltungen:
- EP-A1- 1 571 357
- DE-A1-102005 002 315
- DE-U1- 29 803 210
- US-A1- 2006 066 190

## Beschreibung

Die vorliegende Erfindung betrifft eine Schiene einer Möbelauszugsführung mit einem am oberen Ende eines Führungssteges angeformten Führungsabschnitt mit Laufbahnen für in einem Käfig gehaltenen Wälzkörpern und mit mindestens einem Befestigungswinkel, der fest an der Schiene angeschlossen und mit einem Anschraubflansch versehen ist, welcher in einem Abstand und parallel zum Führungssteg verläuft.

Schienen der gattungsgemäßen Art sind in vielerlei Ausführungsformen bekannt.

Schienen der gattungsgemäßen Art müssen einerseits relativ hohe Tragkräfte aufnehmen können, je nach Beladungszustand oder Füllzustand eines Möbelauszugsteiles, beispielsweise eines Schubkastens. Andererseits müssen die Laufbahnen des Führungsbereiches eine große Oberflächenhärte aufweisen, um den durch die Wälzkörper auf die Laufbahnen aufgebrachten Belastungen dauerhaft widerstehen zu können.

Dabei wird selbstverständlich auch immer angestrebt, die Herstellkosten für derartige Schienen möglichst gering zu halten.

Schienen der gattungsgemäßen Art werden bislang überwiegend aus Metall, bevorzugt aus Stahl, hergestellt, wodurch zwar sichergestellt werden kann, dass entsprechende Schienen sowohl hoch belastbar wie auch sehr unanfällig gegen Verschleiß im Bereich der Laufbahnen sind, die Kosten sind durch die Verwendung von ausreichend stark dimensionierten Stahlblechen für die Herstellung entsprechender Schienen aber relativ hoch. Zum Stand der Technik gehören bspw. die DE 298 03 210 U1, die DE 10 2005 002315, die US 2006/066190, die EP 1 571 357 A1.

Man hat auch schon Schienen der gattungsgemäßen Art aus entsprechend hochwertigen, im Vergleich zu Stahl aber immer noch preiswerten Kunststoffen hergestellt, hier ist aber der relativ rasche verschließ der Laufbahnen festgestellt worden.

Der vorliegenden Erfindung liegt die Aufgabe zugrunde, eine Schiene der gattungsgemäßen Art zu schaffen, die trotz deutlicher Senkung der Herstellkosten mechanisch hoch belastbar und äußerst verschleißunanfällig ist.

Diese Aufgabe wird erfindungsgemäß dadurch gelöst, dass die Schiene aus einem Verbundmaterial aus Metall und einem weiteren Werkstoff wie Kunststoff, Keramik, Holz und/oder Holzfaserwerkstoffen oder dergleichen hergestellt ist.

Bei der Herstellung der Schiene aus einem Verbundmaterial aus Metall und aus Kunststoff wird insbesondere die mechanisch hohe Belastbarkeit von Metall und andererseits die vergleichsweise geringen Kosten für Kunststoff genutzt, um die Gesamtkosten für eine entsprechende Schiene insgesamt deutlich zu senken, ohne dass die mechanische Belastbarkeit der Schiene hierdurch nennenswert beeinträchtigt wird.

Bei der Herstellung einer Schiene aus einem Verbundmaterial und aus Keramik werden durch die Keramik insbesondere im Hochtemperaturbereich vorteilhafte Eigenschaften erzielt. Zur Verschleißreduzierung sind auch bei einem derartigen Verbundmaterial zumindest die Laufbahnen aus Metall hergestellt.

Bei der Herstellung der Schiene aus einem Verbundmaterial aus Metall und einem fasrigen Werkstoff wie z. B. Holz sind als Vorteil insbesondere die geringen Kosten für die Beschaffung des fasrigen Werkstoffes zu benennen. Des Weiteren handelt es sich bei holzbasierten Werkstoffen um auf nachwachsenden Rohstoffen basierende Werkstoffe. Somit kann die Umweltverträglichkeit der Produkte beim Einsatz dieses Verbundmaterials gesteigert werden.

Durch die Kombination von Metall und Kunststoff wird der Materialeinsatz an Metall erheblich verringert, woraus sich der angesprochene Kostenvorteil ergibt.

Durch die Verwendung von Kunststoff andererseits kann eine entsprechende Schiene trotz der Reduzierung des Metallanteiles ausreichend stabilisiert und versteift werden und somit auch hohe statische Belastungen aufnehmen.

Bevorzugt wird erfindungsgemäß eine Schiene, bei der zumindest die Bereiche der Laufbahnen aus Metall bestehen.

Es sind durchaus Kunststoffe bekannt, die mechanisch hoch belastbar sind und somit die zu erwartenden statischen Belastungen ohne weiteres aufnehmen können, wobei ein frühzeitiger Verschleiß der Laufbahnen vermieden wird eben durch die Anordnung von Metall im Bereich dieser Laufbahnen.

Nach einem weiteren Ausführungsbeispiel der Erfindung ist es aber auch denkbar, dass der Führungssteg mit seinem angeformten Führungsabschnitt als Hohlkörper aus Metall ausgebildet und mit einem zweiten Werkstoff zumindest teilweise ausgefüllt ist. Dabei kommen als Füllverfahren Ausschäumen, Ausgießen oder Ausspritzen mit dem zweiten Werkstoff in Frage. Der Hohlkörper kann sowohl mit Kunststoff wie auch mit einem keramischen Werkstoff ausgefüllt sein, weitere Werkstoffe wie beispielsweise Fasermaterialien oder dergleichen sind denkbar.

Auch hier ergibt sich eine drastische Reduzierung des Metallanteiles dadurch, dass die Wandstärken des Hohlkörpers gegenüber solchen Schienen, die ausschließlich aus Metall hergestellt sind, drastisch verringert werden kann, ohne dass die Stabilität der Schiene dadurch herabgesetzt wird. Durch den ausgeschäumten Innenbereich des Führungssteges nebst Führungsabschnitt kann auch hier die mechanische Belastbarkeit entsprechend gewährleistet werden.

Der entstandene Hohlraum kann teilweise auch zur Aufnahme von Funktionselementen wie zum Beispiel Anschlägen, Dämpfern oder Ausstoßvorrichtungen benutzt werden.

Weitere Merkmale der Erfindung sind Gegenstand weiterer Unteransprüche.

Ausführungsbeispiele der Erfindung sind in den beigefügten Zeichnungen dargestellt und werden im folgenden näher beschrieben.

Es zeigen:
- Figur 1: eine perspektivische Darstellung einer rechtsseitigen Möbelauszugsführung mit einer erfindungsgemäßen Schiene
- Figur 2: eine perspektivische Darstellung einer linksseitigen Möbelauszugsführung mit einer erfindungsgemäßen Schiene
- Figur 3: eine Ansicht in Richtung des Pfeiles III in Figur 2
- Figur 4: eine perspektivische Darstellung einer linksseitigen Möbelauszugsführung mit einer Schiene nach einem weiteren Ausführungsbeispiel der Erfindung
- Figur 5: eine Perspektivdarstellung eines im hinteren Endbereich der Schiene an dieser befestigbaren Montagewinkels
- Figur 6: eine Perspektivdarstellung eines im vorderen Endbereich an der Schiene festlegbaren und eine Selbsteinzugsvorrichtung aufnehmenden Montagewinkels
- Figur 7: eine Ansicht in Richtung des Pfeiles VII in Figur 4
- Figur 8: eine Perspektivdarstellung der Schiene gemäß Ausführungsbeispiel nach den Figuren 4 bis 7 bei noch nicht befestigtem vorderen Montagewinkel
- Figur 9: eine Möbelauszugsfühlung mit einer Schiene nach einem weiteren Ausführungsbeispiel der Erfindung
- Figur 10: eine Perspektivdarstellung einer rechtsseitigen Möbelauszugsführung mit erfindungsgemäßer Schiene
- Figur 11: eine Ansicht in Richtung des Pfeiles XI in Figur 9
- Figur 12: eine Perspektivdarstellung einer Schiene nach einem weiteren Ausführungsbeispiel der Erfindung
- Figur 13: eine perspektivische Teildarstellung und eine Stirnansicht der in Figur 12 mit XIII bezeichneten Einzelheit
- Figur 14: eine perspektivische Teildarstellung der Schiene gemäß Figur 12 bei noch nicht befestigtem Montagewinkel
- Figur 15: eine Perspektivdarstellung einer Schiene nach einem weiteren Ausführungsbeispiel der Erfindung
- Figur 16: eine Stirnansicht der Schiene nach Figur 15
- Figur 17: eine Perspektivdarstellung einer Schiene nach einem weiteren Ausführungsbeispiel der Erfindung
- Figur 18: eine Stirnansicht der Schiene gemäß Figur 17
- Figur 19: eine perspektivische Darstellung einer Schiene nach einem weiteren Ausführungsbeispiel der Erfindung
- Figur 20: eine Stirnansicht der Schiene nach Figur 19
- Figuren 20a und 20b: perspektivische Teildarstellungen der hinteren Endbereiche von Laufschienen, die auf erfindungsgemäßen Schienen geführt sind
- Figur 21: eine Perspektivdarstellung einer Möbelauszugsführung mit einer Schiene nach einem weiteren Ausführungsbeispiel der Erfindung
- Figur 22: einen teilweise dargestellten Längsschnitt durch den vorderen Bereich der Möbelauszugsführung nach Figur 21
- Figur 23: eine Stirnansicht einer rechtsseitigen Möbelauszugsführung mit einer erfindungsgemäßen Schiene
- Figuren 24a und 24b: eine Perspektivdarstellung und eine Stirnansicht eines Montagewinkels der Schiene gemäß Figur 23
- Figur 25: eine Perspektivdarstellung einer Schiene nach einem weiteren Ausführungsbeispiel der Erfindung
- Figur 26: die in Figur 25 mit XXVI bezeichnete Einzelheit in vergrößerter Darstellung
- Figur 27: eine Stirnansicht der Schiene gemäß Figur 25
- Figur 28: eine Perspektivdarstellung von zwei Schienen, kombiniert zu einem Mittelprofil einer Auszugsführung
- Figur 29: eine Schnittzeichnung eines Vollauszuges unter Verwendung des Mittelprofiles aus Figur 28
- Figur 30: eine Perspektivdarstellung eines Vollauszuges gemäß Figur 29
- Figur 31: eine Schiene mit eingeschobenem Anschlagdämpfer
- Figur 32: einen Schnitt durch die Figur 31 im Bereich des Anschlagdämpfers
- Figur 33: eine Schiene mit Winkel
- Figur 34: einen Schnitt durch die Schiene mit Winkel im Bereich von doppelten Ausstellungen am Winkel.

In den Figuren 1 bis 3 sind insgesamt mit dem Bezugszeichen 1 bezeichnete Möbelauszugsführungen dargestellt, die im Wesentlichen aus einer möbelseitig festlegbaren Schiene 2 und einer mit einem Möbelauszugsteil, vorzugsweise einem Schubkasten, koppelbaren Laufschiene 3 bestehen. In den Figuren 1 bis 27 und 31 bis 34 dient die Schiene als Führungsschiene einer Auszugsführung. Die Schiene 2 ist dabei jeweils über einen Montagewinkel 4 an einer Seitenwand eines Möbelkorpus befestigbar, wobei die in Figur 2 gezeigte Ausführungsform verdeutlicht, dass beispielsweise an dem Montagewinkel 4 eine Selbsteinzugsvorrichtung 5 befestigt sein kann. Statt einer Selbsteinzugsvorrichtung 5 kann selbstverständlich an einem Montagewinkel 4 auch eine Ausstoßeinrichtung, ein Dämpfer oder eine Kombination der genannten Bauteile angeordnet sein.

Wesentlich im vorliegenden Falle ist die Tatsache, dass die Schiene 2, die einen Führungssteg 2a sowie einen an dessen oberen Ende angeformten Führungsbereich 2b aufweist, aus einem Verbundmaterial aus Metall und aus Kunststoff hergestellt ist. Dabei handelt es sich im Ausführungsbeispiel gemäß Figur 3 um eine Ausführungsform, bei der der Führungssteg 2a mit dem an seinem oberen Ende angeformten Führungsbereich 2b als Hohlkörper aus Metall, vorzugsweise aus Stahl, hergestellt und in seinem Inneren mit Kunststoff 2c ausgeschäumt ist.

Der Führungssteg 2a mit dem angeformten Führungsbereich 2b ist dabei bevorzugt aus einem Stahlblech mit einer Dicke von maximal 0,7 mm hergestellt.

In den mit Kunststoff gefüllten Hohlraum 2c ragt ein Verbindungsflansch 4a des Montagewinkels 4 hinein und kann beispielsweise punktuell oder durchgehend mit dem Führungssteg 2a verschweißt oder anderweitig verbunden sein.

Dieser Verbindungsflansch 4a durchtritt den Hohlkörper bis zu dessen oberer Begrenzung und greift hier in eine Nut 2d ein. Der Verbindungsflansch 4a ist in seinem außerhalb der Schiene 2 liegenden Bereich doppelt abgewinkelt, wodurch ein Anschraubflansch 4b gebildet ist, der in einem seitlichen Abstand zur Schiene 2 liegt und parallel zu dem Führungssteg 2a der Schiene 2 verläuft.

Dieser Anschraubflansch 4b kann, wie die Figur 1 deutlich macht, mit einer Aufnahme 6 zur Festlegung der schon erwähnten Selbsteinzugsvorrichtung 5 oder einem anderen vergleichbaren Funktionsteil ausgestattet sein.

Die Festlegung des Montagewinkels 4 gegenüber der Schiene 2 kann, wie schon erwähnt, durch Verschweißen erfolgen, es kann im Einzelfalle aber auch ausreichend sein, den Montagewinkel 4 durch Umschäumen des Befestigungssteges 4a im inneren des Hohlraumes zu fixieren.

Das Ausführungsbeispiel nach den Figuren 4 bis 7 unterscheidet sich von dem vorgehend beschriebenen Ausführungsbeispiel im Wesentlichen dadurch, dass der Führungssteg 2a der Schiene 2 mit einer Vielzahl von Rastaussparungen 2e versehen ist, in welche entsprechende Rastnasen 4c der Montagewinkel 4 einrasten können, um die Montagewinkel 4 mit der Schiene 2 zu verbinden. Durch ein zusätzliches Ausschäumen des Hohlraumes erfolgt eine zusätzliche Halterung der Montagewinkel 4 gegenüber der Schiene 2. Auch beim Ausführungsbeispiel nach den Figuren 4 bis 7 ist der Befestigungssteg 4a jedes Montagewinkels 4 bis in eine obere Nut der Schiene 2 hineingeführt und damit zusätzlich gegen Kippen gesichert. Der vordere Montagewinkel 4 ist einstückig mit der Selbsteinzugsdämpferkulisse und der Dämpferaufnahme ausgeführt.

Beim Ausführungsbeispiel der Erfindung nach den Figuren 9 bis 11 ist veranschaulicht, dass eine Selbsteinzugsvorrichtung 5 oder ein vergleichbares Funktionsteil auch an den Querstegen 4d eines oder zweier Montagewinkel 4 befestigt sein kann, wobei die Querstege 4d der Montagewinkel 4 den jeweils in das Schienenprofil hineintauchenden Befestigungssteg 4a und den Anschraubflansch 4b einstückig miteinander verbinden. Der Montagewinkel 4 trägt durch das Einführen in die Nut der Schiene 2 die Schiene im Bereich der größten Belastung.

Bei den bislang beschriebenen Ausführungsbeispielen war das Hohlprofil der Schiene 2 zur Unterseite hin offen.

Im Ausführungsbeispiel nach den Figuren 12 bis 14 ist eine Variante gezeigt, bei der der Führungssteg 2a der Schiene 2 zur Unterseite hin geschlossen ist. Demzufolge ist es erforderlich, in dem Bereich, in dem ein Montagewinkel 4 mit seinem Befestigungssteg 4a in den Hohlraum des Schienenprofiles eintauchen soll, einen Schlitz 2f vorzusehen, wie Figur 14 sehr anschaulich zeigt.

Besonders die Figur 13 verdeutlich sehr anschaulich, dass der am oberen Ende des Führungssteges 2a angeformte Führungsbereich 2b einen in etwa sternförmigen Querschnitt aufweist, wodurch in an sich bekannter Weise insgesamt vier Laufbahnen 2g gebildet sind, die in ebenfalls bekannter Weise konkav gewölbt und mit einem Radius ausgestattet sind, der dem Radius von kugelförmigen Wälzkörpern entspricht.

Die Figur 12 lässt in Verbindung mit Figur 13 deutlich erkennen, dass im Bereich zweier Laufbahnen 2g nach außen vorstehende Endanschläge 2h ausgeprägt sind, die als Endanschläge für den Verschiebeweg eines die kugelförmigen Wälzkörper aufnehmenden Kugelkäfigs dienen. Dadurch wird der Verschiebeweg des Kugelkäfigs begrenzt und ein unbeabsichtigtes Trennen von Schiene 2 und Kugelkäfig vermieden.

Die Figuren 15 und 16 zeigen ein Ausführungsbeispiel der Erfindung, welches im Wesentlichen dem Ausführungsbeispiel gemäß den Figuren 12 bis 14 entspricht mit dem Unterschied, dass die Unterseite des Führungssteges 2a der Schiene 2 geschlossen ist durch das Umbiegen der unteren, freien Enden 2i des Führungssteges 2a. Auch hier ist es notwendig, in dem Bereich, in dem ein Befestigungssteg 4a eines Montagewinkels 4 in den Hohlraum des Schienenprofiles eingebracht werden soll, einen Schlitz 2f vorzusehen, wie in Figur 14 angedeutet. Die freien Enden 2 können zur Erhöhung der Torsionssteifigkeit miteinander stoff-, form-, oder kraftschlüssig verbunden werden.

Bei dem in den Figuren 17 und 18 gezeigten Ausführungsbeispiel besteht die Schiene 2 aus einer allseitig mit Metall umgebene Kunststoffschiene 2c, wobei die Auflage der Kunststoffschiene 2c aus einem dünnen Stahlblech von einer Dicke von 0,2 bis 0,7 mm gebildet ist.

Beim Ausführungsbeispiel nach den Figuren 19 und 20 ist eine aus Metall, vorzugsweise wiederum aus einem dünnen Stahlblech gefertigte Schiene 2 mit einem Kunststoff 2c ausgeschäumt.

Die Figuren 20a und 20b zeigen lediglich beispielhaft, dass auch eine Laufschiene 3 einer Möbelauszugsführung 1 stabilisiert werden kann, und zwar wie gezeigt durch die Laufschiene 3 umgreifende Stabilisierungsbügel 7. Die Figur 20a zeigt die Kombination des Stabilisierungsbügels 7 mit dem Fanghaken 8, somit kann die Position des Fanghakens auf der Laufschiene frei gewählt werden.

Die Figuren 21 und 22 machen deutlich, dass die Schiene 2 in ihrem oberen, der Laufschiene 3 zugewandten Endbereich mit einem Einschnitt 2k ausgestattet sein kann, in den eine in Richtung der Schiene 2 sich erstreckende Ausprägung 3a der Laufschiene 3 eingreifen kann, wenn die Laufschiene 3 beispielsweise in ihre Schließlage zurückgeschoben ist. Hierdurch ergibt sich eine kraftschlüssige Zuhaltung eines Möbelauszugsteiles.

Beim Ausführungsbeispiel nach den Figuren 23 und 24a und b ist der Befestigungssteg 4a mit seitlichen Ausprägungen 4d ausgestattet, durch die beim Einführen des Führungssteges 2a in den Hohlraum des Schienenprofiles die beiden unteren Schenkel des Führungssteges 2a federnd aufgespreizt werden, so dass der Montagewinkel 4 schon in dieser Vormontageposition eine Lagesicherung relativ zum Schienenprofil erhält. Durch das Ausschäumen erfolgt dann eine endgültige Fixierung des Montagewinkels 4 gegenüber der Schiene 2, es kann aber auch hier zusätzlich eine Befestigung durch punktuelles oder durchgängiges Verschweißen erfolgen. Zur Erleichterung des Einführens und zur kraftschlüssigen Fixierung des Winkels vor dem Ausfüllen des Profiles wurde die rechte Seite der Schiene federartig vorgebogen.

In den Figuren 25 bis 27 ist ein Ausführungsbeispiel der Erfindung gezeigt, bei dem die Schiene 2 aus einer auf eigensteifem und hochbelastbarem Kunststoff gefertigten Kunststoffschiene 2c besteht, die lediglich im Bereich ihrer Laufflächen 2g mit einer Beschichtung aus einem dünnwandigen Metallblech besteht. Ansonsten entspricht der wesentliche Aufbau und die Wirkungsweise der Schiene 2 den vorstehend beschriebenen Ausführungsbeispielen, insbesondere auch bezüglich der Festlegungsmöglichkeiten an einer Seitenwand eines Möbelkorpus. Hierzu ist zu sagen, dass aus Gründen der Übersichtlichkeit beim Ausführungsbeispiel nach den Figuren 25 bis 27 auf die Darstellung eines Montagewinkels 4, der in das Kunststoffprofil 2c eingreift, verzichtet wurde, es ist aber für jeden Fachmann leicht vorstellbar, dass in den Führungssteg 2a ein entsprechender Schlitz eingebracht werden kann, in den dann ein Befestigungssteg 4a eines Montagewinkels 4 eingreifen und befestigt werden kann.

Die Figuren 28 bis 30 zeigen die Kombination zweier erfindungsgemäßer Schienen 2 zu einem Mittelprofil 10 für einen Vollauszug. Das Mittelprofil 10 ist längenoptimiert im Ausführungsbeispiel gemäß Figur 30 für geringe Lasten, wie sie zum Beispiel bei einem Tablarauszug auftreten. Die Schienen 2 erstrecken sich in der Laufschiene 3 und der Korpusschiene 11 über den Verbindungswinkel 6 hinaus um Stützfunktion bei Belastung zu übernehmen. Des weiteren wird das Führungsverhalten somit verbessert. Die Wälzkörperkäfige (nicht dargestellt) können die äußeren Krafteinleitpunkte des Verbindungswinkels 6 überfahren.

Die Aufnahme eines Anschlagdämpfers 9 in den Hohlraum der Schiene 2 ist in den Figuren 31 und 32 dargestellt.

Eine Ausführung mit beidseitigen Ausprägungen 4d am Montagewinkel 4 ist in den Figuren 33 und 34 dargestellt.

Insgesamt machen die gezeigten Ausführungsbeispiele deutlich, dass durch die Verwendung eines Verbundwerkstoffes aus Kunststoff und Metall vielfältige Möglichkeiten einer preiswerten Fertigung für eine Schiene 2 bestehen, die sowohl mechanisch hoch belastbar wie auch im Bereich ihrer Laufbahnen 2g außerordentlich langlebig gestaltet ist.

Da durchgängig Metallauflagen oder Metallteile verwendet werden, die sehr dünnwandig sind, beispielsweise im Bereich von 0,2 bis 0,7 mm, wird gegenüber solchen Schienen, die vollständig aus Metall gefertigt sind, eine enorme Kostenersparnis erzielt.

Durch die Verwendung des Verbundmateriales Metall/Kunststoff wird eine sehr gute geräuschgedämpfte Schiene 2 geschaffen.

### Bezugszeichenliste

1 Möbelauszugsführung
2 Schiene
2a Führungssteg
2b Führungsbereich
2c Kunststoffschiene
2d Nut
2e Rastaussparungen
2f Schlitz
2g Laufbahn
2h Endanschlag
2i freies Ende
2k Einschnitt
3 Laufschiene
3a Ausprägung
4 Montagewinkel
4a Verbindungsflansch
4b Anschraubflansch
4c Rastnasen
4d Quersteg
4d Ausprägungen
5 Selbsteinzugsvorrichtung
6 Verbindungswinkel
7 Stabilisierungsbügel
8 Fanghaken
9 Anschlagdämpfer
10 Mittelprofil
11 Korpusschiene

## Patentansprüche

1. Schiene (2) einer Möbelauszugsführung (1) mit einem am oberen Ende eines Führungssteges (2a) angeformten Führungsabschnitt (2b) mit Laufbahnen (2g) für in einem Käfig gehaltenen Wälzkörpern und mit mindestens einem Befestigungswinkel (4), der fest an der Schiene (2) angeschlossen und mit einem Anschraubflansch (4b) versehen ist, welcher in einem Abstand und parallel zum Führungssteg (2a) verläuft, **dadurch gekennzeichnet, dass** die Schiene (2) aus einem Verbundmaterial aus Metall und einem weiteren Werkstoff wie Kunststoff (2c), Keramik, Holz und/oder Holzfaserwerkstoffen oder dergleichen hergestellt ist.

2. Schiene nach Anspruch 1, **dadurch gekennzeichnet, dass** zumindest die Bereich der Laufbahnen (2g) aus Metall bestehen.

3. Schiene nach Anspruch 1 oder 2, **dadurch gekennzeichnet, dass** der Führungssteg (2a) mit seinem angeformten Führungsabschnitt (2b) als Hohlkörper aus Metall ausgebildet und mit einem Kunststoff (2c) ausgeschäumt ist.

4. Schiene nach einem der vorhergehenden Ansprüche, **dadurch gekennzeichnet, dass** der Führungssteg (2a) mit seinem angeformten Führungsbereich (2b) aus einer eigenstabilen Kunststoffschiene (2c) besteht, wobei zumindest die Laufbahnen (2g) im Führungsbereich (2b) mit Metallstreifen beschichtet sind.

5. Schiene nach einem der vorhergehenden Ansprüche, **dadurch gekennzeichnet, dass** der Führungssteg (2a) mit seinem angeformten Führungsbereich (2b) als Hohlkörper aus Metall ausgebildet und mit einer dem Hohlraum entsprechenden, eigenstabilen Kunststoffschiene (2c) verbunden ist.

6. Schiene nach einem der vorhergehenden Ansprüche, **dadurch gekennzeichnet, dass** die Metallteile der Schiene (2) aus Stahl bestehen.

7. Schiene nach Anspruch 5, **dadurch gekennzeichnet, dass** die Metallteile der Schiene (2) eine Dicke von ca. 0,7 mm oder weniger aufweisen.

8. Schiene nach einem der vorhergehenden Ansprüche, **dadurch gekennzeichnet, dass** der Führungsbereich (2b) einen etwa sternförmigen und insgesamt vier Laufbahnen für Wälzkörper in Form von Kugeln bildenden Querschnitt aufweist.

9. Schiene nach einem der vorhergehenden Ansprüche, **dadurch gekennzeichnet, dass** sich an den sternförmigen Querschnittsbereich nach unten erstreckende und einen Abstand zueinander aufweisende Flanken anschließen.

10. Schiene nach einem der vorhergehenden Ansprüche, **dadurch gekennzeichnet, dass** im Bereich des Führungssteges (2a) eine Vielzahl von Rastaussparungen (2e) zur Aufnahme von an dem mindestens einen Montagewinkel (4) vorgesehenen Rastnasen (4c) versehen ist

11. Schiene nach einem der vorhergehenden Ansprüche, **dadurch gekennzeichnet, dass** an dem Montagewinkel (4) oder den Montagewinkeln (4) eine Selbsteinzugsvorrichtung (5), eine Selbstausstoßvorrichtung, eine Dämpfungseinrichtung oder dergleichen angeschlossen ist.

12. Schiene nach einem der vorhergehenden Ansprüche, **dadurch gekennzeichnet, dass** im Bereich der Laufbahnen (2g) der Schiene (2) als Endanschläge für einen Wälzkörperkäfig dienende Ausprägungen (2h) vorgesehen sind.

13. Schiene nach einem der vorhergehenden Ansprüche, **dadurch gekennzeichnet, dass** der außenseitig mit Metall beaufschlagte Führungssteg (2a) unterseitig geschlossen und lediglich in dem Bereich, in dem ein Montagewinkel (4) befestigt ist, unterseitig mit einem Schlitz (2f) ausgestattet ist.

14. Schiene nach einem der vorhergehenden Ansprüche, **dadurch gekennzeichnet, dass** die Schiene (2) auf ihrer Oberseite mit einem Einschnitt (2k) versehen ist, in welchen eine aus der Laufschiene (3) in Richtung der Schiene (2) ausgeprägte Rastung (3 a) eingreifen kann.

15. Schiene nach einem der vorhergehenden Ansprüche, **dadurch gekennzeichnet, dass** ein in den Hohlraum des Schienenprofiles hineinragender Befestigungssteg (4a) eines Montagewinkels (4) mit einer Vielzahl von Ausprägungen (4c) versehen ist und dass der Befestigungssteg (4a) im Bereich dieser Ausprägungen (4d) klemmend zwischen den unteren Schenkeln oder Flanken des Führungssteges (2a) gehalten ist.

16. Schiene nach einem der vorhergehenden Ansprüche, **dadurch gekennzeichnet, dass** die Schiene (2) in ihrem oberen Endbereich innenseitig mit einer Nut (2d) ausgestattet ist, in welche das obere Ende des Befestigungssteges (4a) seitengeführt eingreift.

17. Schiene nach einem der vorhergehenden Ansprüche, **dadurch gekennzeichnet, dass** der Hohlraum der Schiene (2) zur Aufnahme von Funktionselementen genutzt wird.

## Claims

1. A rail (2) of a furniture pull-out guide (1), comprising a guide section (2b) integrally attached to the upper end of a guide web (2a) with tracks (2g) for rolling bodies held in a cage and at least one fixing bracket (4) which is rigidly connected to the rail (2) and is provided with a fixing flange (4b) which extends at a distance from and parallel to the guide web (2a), **characterized in that** the rail (2) is made of a composite material of metal and a further material such as plastic (2c), ceramic, wood and/or wood-fibre material or the like.

2. A rail according to claim 1, **characterized in that** at least the region of the tracks (2g) consist of metal.

3. A rail according to claim 1 or 2, **characterized in that** the guide web (2a) with its integrally attached guide section (2b) is formed as a hollow body made of metal and is foam-filled with a plastic material (2c).

4. A rail according to one of the preceding claims, **characterized in that** the guide web (2a) with its integrally attached guide region (2b) consists of an intrinsically stable plastic rail (2c), wherein at least the tracks (2g) in the guide region (2b) are coated with metal strips.

5. A rail according to one of the preceding claims, **characterized in that** the guide web (2a) with its integrally attached guide region (2b) is formed as a hollow body made of metal and is connected to an intrinsically stable plastic rail (2c) corresponding to the hollow space.

6. A rail according to one of the preceding claims, **characterized in that** the metal parts of the rail (2) consist of steel.

7. A rail according to claim 5, **characterized in that** the metal parts of the rail (2) have a thickness of approximately 0.7 mm or less.

8. A rail according to one of the preceding claims, **characterized in that** the guide region (2b) has a cross-section which is approximately star-shaped and forms a total of four tracks for rolling bodies in form of balls.

9. A rail according to one of the preceding claims, **characterized in that** flanks which extend downwardly and are spaced from each other adjoin the star-shaped cross-sectional region.

10. A rail according to one of the preceding claims, **characterized in that** a plurality of detent recesses (2e) for accommodating detent lugs (4c) provided on the at least one mounting bracket (4) is provided in the region of the guide web (2a).

11. A rail according to one of the preceding claims, **characterized in that** a self-retracting apparatus (5), a self-ejecting apparatus, a damping device or the like is connected to the mounting bracket (4) or mounting brackets (4).

12. A rail according to one of the preceding claims, **characterized in that** stamped-out portions (2h) which are used as limit stops for a rolling body cage are provided in the region of the tracks (2g) of the rail (2).

13. A rail according to one of the preceding claims, **characterized in that** the guide web (2a), which is provided on the exterior side with metal, is closed on the bottom side and is merely provided on the bottom side with a slot (2f) in the region in which a mounting bracket (4) is fixed.

14. A rail according to one of the preceding claims, **characterized in that** the rail (2) is provided on its upper side with a notch (2k) in which a latching arrangement (3a) can engage, which latching arrangement is stamped out of the running rail (3) in the direction of the rail (2).

15. A rail according to one of the preceding claims, **characterized in that** a fixing web (4a) of a mounting bracket (4) which protrudes into the hollow space of the rail profile is provided with a plurality of stamped-out portions (4c), and the fixing web (4a) is retained in the region of said stamped-out portions (4d) in a clamping fashion between the bottom limbs or flanks of the guide web (2a).

16. A rail according to one of the preceding claims, **characterized in that** the rail (2) is provided in its upper end region on the inside with the groove (2d) in which the upper end of the fixing web (4a) engages in a laterally guided manner.

17. A rail according to one of the preceding claims, **characterized in that** the hollow space of the rail (2) is used for accommodating functional elements.

## Revendications

1. Rail (2) d'un guide d'extraction (1) pour meuble avec une partie de guidage (2b) moulée à l'extrémité supérieure d'une barrette de guidage (2a) avec des pistes (2g) pour des roulements retenus dans une cage et avec au moins une équerre de fixation (4) qui est reliée de manière fixe au rail (2) et munie d'une bride de vissage (4b), qui se trouve à distance de la barrette de guidage (2a) et parallèle à celle-ci, **caractérisé en ce que** le rail (2) est fait d'un matériau composite à base de métal et d'un autre matériau tel qu'un plastique (2c), une céramique, du bois et/ou des matériaux à base de fibres de bois ou similaires.

2. Rail selon la revendication 1, **caractérisé en ce que** la zone des pistes (2g), au minimum, se compose de métal.

3. Rail selon la revendication 1 ou 2, **caractérisé en ce que** la barrette de guidage (2a) avec sa partie de guidage moulée (2b) est formée comme un corps creux en métal et remplie de mousse synthétique (2c).

4. Rail selon l'une des revendications précédentes, **caractérisé en ce que** la barrette de guidage (2a) avec sa partie de guidage moulée (2b) se compose d'un rail en plastique (2c) ayant une stabilité propre, les pistes (2g) étant au moins couvertes de bandes de métal dans la partie de guidage (2b).

5. Rail selon l'une des revendications précédentes, **caractérisé en ce que** la barrette de guidage (2a) avec sa partie de guidage moulée (2b) est conformée comme un corps creux en métal et reliée à un rail en plastique (2c) ayant une stabilité propre qui correspond à la cavité.

6. Rail selon l'une des revendications précédentes, **caractérisé en ce que** les pièces métalliques du rail (2) sont en acier.

7. Rail selon la revendication 5, **caractérisé en ce que** les pièces métalliques du rail (2) ont une épaisseur d'environ 0,7 mm ou moins.

8. Rail selon l'une des revendications précédentes, **caractérisé en ce que** la partie de guidage (2b) présente une section approximativement en forme d'étoile et formant au total quatre pistes pour des roulements formés par des billes.

9. Rail selon l'une des revendications précédentes, **caractérisé en ce que** des flancs s'étendant vers le bas et espacés les uns des autres se raccordent à la partie de section en forme d'étoile.

10. Rail selon l'une des revendications précédentes, **caractérisé en ce que** plusieurs creux d'engagement (2e) sont prévus au niveau de la barrette de guidage (2a) pour recevoir des becs d'engagement (4c) prévus sur l'au moins une équerre de montage (4).

11. Rail selon l'une des revendications précédentes, **caractérisé en ce qu'**un dispositif de rétraction automatique (5), un dispositif d'éjection automatique, un dispositif amortisseur ou similaire est raccordé à l'équerre de montage (4) ou aux équerres de montage (4).

12. Rail selon l'une des revendications précédentes, **caractérisé en ce que** des gaufrages (2h) servant de butées de fin de course sont prévues au niveau des pistes (2g) du rail (2).

13. Rail selon l'une des revendications précédentes, **caractérisé en ce que** la barrette de guidage (2a) habillée de métal sur sa face extérieure est fermée sur sa face inférieure et n'est munie d'une fente (2f) que dans la zone dans laquelle une équerre de montage (4) est fixée.

14. Rail selon l'une des revendications précédentes, **caractérisé en ce que** le rail (2) est muni sur sa face supérieure d'une découpe (2k) dans laquelle un cliquet (3a) embouti à partir du rail de roulement (3) en direction du rail (2) peut se mettre en prise.

15. Rail selon l'une des revendications précédentes, **caractérisé en ce qu'**une barrette de fixation (4a) d'une équerre de montage (4) dépassant dans l'espace creux du profilé de rail est munie de plusieurs gaufrages (4c) et **en ce que** la barrette de fixation (4a) est retenue au niveau de ces gaufrages (4d) avec un serrage entre les bras inférieurs ou les flancs de la barrette de guidage (2a).

16. Rail selon l'une des revendications précédentes, **caractérisé en ce que** le rail (2) est muni dans sa partie d'extrémité supérieure, sur l'intérieur, d'une gorge (2d) dans laquelle l'extrémité supérieure de la barrette de fixation (4a) se met en prise en passant par le côté.

17. Rail selon l'une des revendications précédentes, **caractérisé en ce que** l'espace creux du rail (2) est utilisé pour loger des éléments fonctionnels.
